# FASCICULE DE BREVET EUROPEEN

(11) **EP 0 668 215 B1**
(45) Date de publication et mention de la délivrance du brevet: **20.08.1997**
(21) Numéro de dépôt: 94926946.8
(22) Date de dépôt: 15.09.1994
(51) Int. Cl.: B65D 5/42

(54) **BOITE D'EMBALLAGE POUR PRODUITS DONT LA VENTE EST CONTROLEE**
SCHACHTELVERPACKUNG FÜR PRODUKTE FÜR DEN KONTROLLIERTEN VERKAUF
PACKAGE BOX FOR PRODUCTS SOLD UNDER CONTROLLED CONDITIONS

(30) Priorité: 15.09.1993 ES 9302460 U
(43) Date de publication de la demande: 23.08.1995
(73) Titulaire: NOGUERAS GRUP LICENCE, S.L., 08393 Caldes d'Estrach (ES)
(72) Inventeur: Nogueras Cobo, Nuria, 08302 Mataro (ES)
(74) Mandataire: SUGRANES - VERDONCES - FERREGÜELA
(86) Numéro de dépôt international: ES9400088
(87) Numéro de publication internationale: WO9507843

(56) Documents cités:
- EP-A- 0 234 079
- EP-A- 0 430 013
- FR-A- 2 193 738
- GB-A- 725 258

## Description

Il est connu que les produits pharmaceutiques se vendent dans les pharmacies, introduits dans un récipient ou boite d'emballage en carton ou bristol ayant une forme généralement parallélipipédique, qui s'adapte au maximum à la forme du récipient même du produit pharmaceutique, ce récipient pouvant être un étui de gragées, un tube de cachets, etc. La plupart de ces produits, dont la vente est contrôlée, doivent disposer d'un système pour que leur vente puisse être constatée ou enregistrée.

C'est pour cette raison que malgré la bonne présentation initiale du produit afin de préserver au maximum son aspect extérieur, cette présentation se trouve altérée dû au fait de devoir subir une mutilation singulière, car le système de contrôle le plus employé consiste à détacher une portion de la boite d'emballage sur laquelle se trouvent inscrites les identifications administratives du produit, la pharmacie étant obligée d'enlever ladite portion de la boîte et de l'unir a l'ordonnance pour effets documentaires et/ou administratifs. Pour cela, le vendeur doit utiliser ad-hoc des ciseaux ou autre instrument similaire pour découper et coller postérieurement cette portion au moyen d'une colle ou bande adhésive sur l'ordonnance, après avoir retiré ladite portion de la boite d'emballage.

Cette même situation se produit avec tout autre produit en vente non seulement dans les pharmacies mais également dans tout autre type d'établissement où la boîte même qui contient le produit doit constituer le justificatif de la vente dudit produit, c'est-à-dire d'un produit de vente contrôlée, et c'est pour cette raison que l'application de l'invention n'a pas un effet exclusif sur les produits pharmaceutiques mais également sur ceux qui doivent être contrôlés moyennant les quantités vendues boite par boîte.

Moyennant l'opération antérieurement décrite, généralement l'acheteur est obligé de sortir de l'établissement de vente avec une boîte abîmée, ce qui augmente le risque de perdre le propre médicament ou le prospectus dans le cas d'un produit pharmaceutique, la boîte sur laquelle sont imprimés des renseignements importants comme par exemple, la date de caducité, ect., se retrouvant également mutilée.

On connaît une réalisation décrite dans le document EP-A- 0 234 079, qui tente de remédier aux inconvénients mentionnés ci-dessus, par l'incorporation d'une ailette additionnelle qui peut être arrachée. Le document GB-A-725 258 décrit une boîte en carton, selon le préambule de la revendication 1, pouvant fournir un coupon détachable, disposé de telle façon que l'absence de coupon dûe à un déchirement non autorisé soit clairement détectable. Cependant, aucune de ces deux réalisations antérieures ne permet d'effectuer efficacement le contrôle de la vente des produits contenus dans la boîte.

Pour pallier ces inconvénients, on a conçu la boîte d'emballage qui nous occupe et qui présente un système incorporé qui facilite la tache de séparer la portion contenant les détails d'identification exigés par l'administration, sans endommager le propre récipient, et en facilitant de plus le travail du vendeur puisqu'il se réduit en une seule opération.

La présente invention se base sur les caractéristiques techniques que présentent les matériaux autoadhésifs lorsqu'ils agissent sur des surfaces poreuses et adéquates pour leur adhérence, et lorsqu'ils agissent sur des surfaces protectrices, satinées ou vernies, sur lesquelles ils s'adhèrent de façon très insignifiante, pouvant être retirés desdites surfaces sans nuire au pouvoir d'adhérence finale. Si sur une bande plane de papier, bristol ou carton on provoque l'union moyennant collage d'une autre bande en réservant une zône sur laquelle on évite le collage moyennant l'incorporation d'une bande de vernis sur l'un des côtés, et si sur le côté opposé correspondant on applique une substance autoadhésive, le résultat est qu'on peut séparer ou détacher la portion de la bande qui contient la substance autoadhésive sans problèmes, laissant au découvert le côté opposé avec l'autre bande contenant le vernis et qui reste intacte. Grâce à ce raisonnement, il a été possible de réaliser l'objet de l'invention selon l'opération suivante:

La boite d'emballage de l'invention destinée aux produits de vente contrôlée est du type constitué par un corps parallélepipédique formé à partir d'une feuille plane de papier, bristol ou carton pliée successivement de façon que deux côtés extrêmes de la feuille se superposent par leurs faces coincidentes, en collant les unes aux autres pour obtenir la boîte d'emballage terminée. Une zone de la face externe du côté intérieur adjacente à la ligne de pliage dudit côté porte une bande de vernis composé à base de matériau antiadhésif, tel que le silicone, et la zone correspondante de la face interne du côté extérieur opposé présente une bande de matériau autoadhésif, la zone du côté extérieur qui contient le matériau autoadhésif présentant un poinçonnage qui l'entoure, à l'exception du bord extérieur, afin qu'au moment où se produira l'union par collage des deux côtés, la bande de vernis n'adhère pas à la colle de la bande de matériau autoadhésif, la bande de vernis non collée restant en contact avec la bande correspondante du côté opposé qui contient la substance autoadhésive, de façon qu'au moment de détacher ladite bande poinçonnée, celle-ci se sépare facilement de la boîte puisqu'elle n'est pas collée a l'autre face, et elle peut, grâce a son pouvoir autoadhésif, être collée sur n'importe quel document; le côté opposé qui contient la bande de vernis reste intact, ce qui permet de conserver complètement fermée la boîte d'emballage.

Selon une autre caractéristique de l'invention, il est possible de former sur la bande qui contient le produit autoadhésif une languette saillante afin de faciliter la séparation de ladite bande autoadhésive.

La feuille de dessins qui accompagne la présente mémoire illustre à titre d'exemple non limitatif la boîte d'emballage pour produits de vente contrôlée qui nous occupe, et sur laquelle on peut apprécier:
Figure 1:une représentation de la configuration de la boîte pendant l'opération de pliage.
Figure 2:une vue de la boîte une fois terminée, sur laquelle apparaît la bande susceptible d'être détachée postérieurement.
Figure 3:une représentation correspondant à la figure antérieure, sur laquelle on peut voir comment la bande poinçonnée a été détachée, laissant à la vue l'autre côté de la boîte, ce qui permet de maintenir celle-ci totalement fermée.
Figure 4:une représentation très schématique d'un document quelconque sur lequel est collée la bande qui a été détachée de la boîte, afin de pouvoir servir de preuve documentaire.

En accord avec les dessins et les références numériques, on peut voir la boite (1) formée par différents côtés qui, en se pliant, forment le corps parallélepipédique de ladite boîte. Les côtés (2) et (3) se collent l'un a l'autre au moyen d'une colle adéquate, avec la particularité que le côté (2) présente une bande (4) de vernis composée a base de matériau antiadhésif alors que le côté (3) présente une bande (5) de matériau autoadhésif. Au moment de coller les côtés (2) et (3), le vernis empêche que le matériau autoadhésif (5) se colle à la bande (4) de vernis grâce a ses propriétés antiadhésives.

De cette façon, la boîte d'emballage se maintient parfaitement fermé par le reste non protégé par le vernis des côtés (2) et (3) qui s'unissent.

L'opération est illustrée aux Figures 2, 3 et 4, et sur celles-ci on peut voir comment la bande (5) avec le matériau autoadhésif peut être détachée comme on peut voir sur la Figure 3, laissant à la vue la bande (4) de vernis du côté (2), la boite se fermant totalement sans que la séparation de la bande (5) du côté opposé ait abîmé ladite boîte. La Figure 4 permet de constater comment la bande (5) peut être incorporée à un document quelconque (6) grâce à ses propriétés auto-adhésives.

La bande (5) peut présenter optionnellement, comme il a été indiqué auparavant, une petite languette saillante (7) pour faciliter dans certains cas la séparation manuelle de la bande et le travail du vendeur.

## Revendications

1. Boîte d'emballage pour produits de vente contrôlée, du type constitué par un corps parallélépipédique, formé à partir d'une feuille plane de papier, bristol ou carton pliée successivement de façon que deux côtés (2,3) extrêmes de la feuille se superposent par leurs faces coincidentes en les collant pour obtenir la boite d'emballage (1) terminée, présentant une zone du côté extérieur adjacente au bord extérieur avec une poinçonnage approprié qui l'entoure à l'exception de ce bord, qui se caractérise par le fait qu'une zone de la face externe du côté intérieur adjacente à la ligne de pliage dudit côté porte une bande de vernis composé à base de matériau antiadhésif, tel que le silicone, et la zone correspondante de la face interne du côté extérieur opposé, coincidant avec la zone entourée par le poinçonnage, présente une bande de matériau autoadhésif (5), afin qu'au moment où se produira le collage des deux côtés (2 et 3), la bande de vernis (4) n'adhère pas à la colle de la bande de matériau autoadhésif (5), avec le résultat que la bande de vernis (4) non adhérée reste en contact avec la bande (5) correspondante du côté opposé qui contient le matériau autoadhésif (5), de façon qu'au moment de détacher ladite bande (5) poinçonnée, celle-ci se sépare facilement de la boite (1) dû au fait qu'elle n'est pas collée à l'autre face, pouvant être collée postérieurement sur un document quelconque (6) grâce à son pouvoir autoadhésif; de cette façon, le côté opposé contenant la bande de vernis (4) reste intact, et la boîte (1) se conserve complètement fermée.

2. Boîte d'emballage pour produits de vente contrôlée selon la revendication 1, caractérisée par le fait que le côté qui contient la bande de matériau autoadhésif (5) comporte une languette saillante (7) pour faciliter la tâche de séparer la zone poinçonnée porteuse de la bande autoadhésive (5).

## Claims

1. Packaging box for products for restricted sale, of the type formed by a parallelepipedal body, formed of a flat sheet of paper, bristol paper or cardboard, folded serially in such a manner that two end sides (2,3) of the sheet are superimposed by their two coincident surfaces, by adhering these to one another to obtain the final packaging box (1), having an outer side area which is adjacent the exterior edge with a suitable stamp which surrounds it, with the exception of this edge, and which is characterised by the fact that an area of the external surface of the inner side adjacent the folding line of said side bears a strip of compound varnish based on an antiadhesive material such as silicone, and the corresponding area of the internal surface of the opposite outer edge, which coincides with the area surrounded by the stamp, has a strip of self-adhesive material (5) such that, at the moment when the adhesion of the two edges (2 and 3) occurs, the strip of varnish (4) does not stick to the glue of the strip of self-adhesive material (5), with the result that the strip of non-adhered varnish (4) remains in contact with the corresponding strip (5) of the opposite side which contains the self-adhesive material (5), in such a manner that at the moment when said stamped strip (5) is detached, this becomes separated easily from the box (1) owing to the fact that it is not adhered to the other surface, and may be adhered at the rear to any document (6) owing to its adhesive power; in this manner, the opposite edge, containing the strip of varnish (4), remains intact, and the box (1) remains completely closed.

2. Packaging box for products for restricted sale according to Claim 1, characterised by the fact that the side which contains the strip of self-adhesive material (5) comprises a projecting tongue (7) to facilitate the task of separating the stamped area bearing the self-adhesive strip (5).

## Patentansprüche

1. Verpackungsschachtel für Erzeugnisse mit kontrolliertem Verkauf, die dem Typ angehört, der von einem quaderförmigen Körper gebildet ist, der aus einem ebenen Bogen aus Papier, Karton oder Pappe geformt ist, der aufeinanderfolgend so gefaltet ist, daß zwei Endseiten (2, 3) des Bogens sich mit ihren übereinstimmenden Flächen übereinanderlegen, wobei man sie verklebt, um die fertige Verpackungschachtel (1) zu erhalten, die eine Zone der Außenseite aufweist, die an einen Außenrand angrenzt, mit einer geeigneten Lochung, die sie mit Ausnahme dieses Randes umgibt, dadurch gekennzeichnet, daß eine Zone der Außenfläche der Innenseite, die an die Faltliene der genannten Seite angrenzt, einen Lackstreifen trägt, der auf der Grundlage eines nicht-klebfähigen Materials, wie etwa Silikon, zusammengesetzt ist, und daß die entsprechende Zone der Innenfläche der gegenüberliegenden Aussenseite, die mit der Zone übereinstimmt, die von der Lochung umgeben ist, einen Streifen (5) aus selbstklebendem Material aufweist, damit im Augenblick, in dem die Verklebung der beiden Seiten (2 und 3) hergestellt wird, der Lackstreifen (4) nicht am Klebstoff des Streifens (5) aus selbstklebendem Material anhaftet, mit dem Ergebnis, daß der nicht festgeklebte Lackstreifen (4) in Berührung mit dem entsprechenden Streifen (5) auf der gegenüberliegenden Seite verbleibt, die das selbstklebende Material (5) enthält, so daß in Augenblick des Entfernens des genannten, gelochten Streifens (5) dieser sich von der Schachtel (1) infolge der Tatsache leicht abtrennt, daß er nicht mit der anderen Fläche verklebt ist, und nachträglich dank seiner Selbstklebefähigkeit auf irgendein Schriftstück (6) aufgeklebt werden kann; und zwar derart, daß die gegenüberliegende Seite, die den Lackstreifen (4) aufweist, unbeschädigt bleibt, und die Schachtel (1) vollkommen geschlossen bleibt.

2. Verpackungsschachtel für Erzeugnisse mit kontrolliertem Verkauf nach Anspruch 1, dadurch gekennzeichnet, daß die Seite, die den Streifen aus selbstklebendem Material (5) aufweist, eine überstehende Zunge (7) aufweist, um die Arbeit des Abtrennens der gelochten Zone zu erleichtern, die den selbstklebenden Streifen (5) trägt.
